# EUROPÄISCHE PATENTSCHRIFT

(11) **EP 1 776 030 B1**
(45) Veröffentlichungstag und Bekanntmachung des Hinweises auf die Patenterteilung: **04.01.2012**
(21) Anmeldenummer: 05779270.7
(22) Anmeldetag: 01.08.2005
(51) Int. Cl.: A47L 13/58, A47L 13/59

(54) **WISCHTUCHREINIGUNGSSYSTEM**
CLOTH CLEANING SYSTEM
SYSTEME DE NETTOYAGE DE TORCHON

(30) Priorität: 05.08.2004 DE 102004038244; 17.12.2004 DE 102004061643; 17.12.2004 DE 102004061645; 17.12.2004 DE 102004061644
(43) Veröffentlichungstag der Anmeldung: 25.04.2007
(73) Patentinhaber: Leifheit AG, 56377 Nassau/Lahn (DE)
(72) Erfinder: FISCHER, Klaus-Jürgen, 56379 Holzappel (DE)
(74) Vertreter: Bungartz, Klaus Peter
(86) Internationale Anmeldenummer: PCT/EP2005/008316
(87) Internationale Veröffentlichungsnummer: WO 2006/015759

(56) Entgegenhaltungen:
- EP-A- 0 442 647
- EP-A- 1 138 246
- BE-A- 513 026
- DE-A1- 3 828 679
- DE-A1- 19 601 665
- DE-B- 1 114 010

## Beschreibung

Die Erfindung betrifft ein Wischtuchreinigungssystem bestehend aus einem Behälter für eine Flüssigkeit, wobei der Behälter eine Sollfüllstand definiert, und einer mit dem Behälter verbindbaren Pressvorrichtung, die einen Griff aufweist, der so positioniert ist, dass er bei zum Sollfüllstand gefüllten Behälter in der Senkrechten oberhalb des gemeinsamen Schwerpunkts von Wischtuchreinigungssystem und Flüssigkeit liegt.

Aus der BE 513026 A ist ein derartiges Wischtuchreinigungssystem mit einer Presse für Wischtücher bekannt, bei dem eine an einem Eimer befestigbare Walzenpresse mit einem Henkel derart positioniert ist, dass der Henkel in der vertikalen Ebene des Schwerpunktes angeordnet ist. Dieses Wischtuchreinigungssystem erlaubt zwar den Transport an dem Henkel, ohne dass der Eimer kippt, ist aber hinsichtlich der Gefahr des Überschwappens von Flüssigkeit nicht optimal. Gleiches gilt für eine ähnliche Pressvorrichtung, die aus der EP 1 138 246 A2 bekannt ist.

Aus EP 0 442 647 B1 wiederum ist eine Auswringvorrichtung mit einem Putzeimer bekannt. Der Putzeimer ist mit Rollen versehen, um einen Transport der gefüllten Auswringvorrichtung zu ermöglichen. Zum Ausgießen des Wischwassers muss die Auswringvorrichtung vom Putzeimer abgenommen werden.

Aus DE 196 01 665 A1 ist eine Presseinrichtung mit einer wasserabführenden Pressauflage und einem die Winkelbewegung einer Presseinheit relativ zu der eines Betätigungshebels vergrößernden Übertragungssystem, wobei sowohl die Pressauflage als auch die Presseinheit gegeneinander konkav ausgeführt und mit ineinandergreifenden Durchbrüchen bzw. Zinken versehen sind, bekannt. Zum Transport oder zum Ausgießen muss die Presseinrichtung umständlich von untern gegriffen und balanciert werden.

Der Erfindung liegt daher die Aufgabe zugrunde, ein Wischtuchreinigungssystem anzugeben, das - insbesondere gefüllt - sicherer und einfacher transportiert werden kann und das ein einfaches und sicheres Ausgießen der Flüssigkeit erlaubt.

Die Aufgabe wird durch ein Wischtuchreinigungssystem gelöst, das dadurch gekennzeichnet ist, dass die Pressvorrichtung ein Verschlusselement aufweist, mit dem die Öffnung des Behälters zumindest teilweise verschließbar ist.

Die Erfindung hat den Vorteil, dass das Wischtuchreinigungssystem nicht nur an dem Griff, der vorzugsweise als Tragegriff ausgebildet ist, einfach und sicher transportiert werden kann. Ein Tragebügel am Behälter (Putzeimerbügel), der möglicherweise aufwendig über die Pressvorrichtung hinweg geschwenkt werden muss, ist, wie auch bei den bekannten Vorrichtungen vollkommen überflüssig.

Erfindungsgemäß weist die Pressvorrichtung nun ein Verschlusselement auf, mit dem die Öffnung des Behälters zumindest teilweise verschließbar ist. Auf diese Weise kann der gefüllte Behälter gefahrlos transportiert werden ohne dass Putzwasser austreten kann. Ganz besonders vorteilhaft ist eine Variante, bei der das Verschlusselement mit dem verschwenkbaren Presselement verbunden ist.

Die erfindungsgemäße Pressvorrichtung ist in einer besonders bevorzugten Ausgestaltungsform zumindest teilweise in oder auf den Behälter ein- bzw. aufsetzbar. Um ein Verrutschen der Pressvorrichtung zu vermeiden, ist vorzugsweise eine Rastvorrichtung zur wieder lösbaren Festlegung der Pressvorrichtung vorgesehen. Die Rastvorrichtung kann beispielsweise den Rand eines Behälters umgreifen. Die Pressvorrichtung ist vorzugsweise derart ausgebildet, dass sie auch auf ein Waschbecken oder einer Duschtasse auf- oder einsetzbar ist.

In einer besonderen Ausführungsform bedeckt die auf den Behälter aufgesetzte Pressvorrichtung die Öffnung des Behälters nur teilweise. Hierdurch ist gewährleistet, dass auf einfache Weise Flüssigkeit - vorzugsweise Wasser mit einem Reinigungszusatz - in den Behälter gefüllt und Flüssigkeit aus dem Behälter ausgegossen werden kann. Darüber hinaus ist durch die verbliebene Öffnung ein Wischtuch zum Ausspülen in den Behälter einführbar.

In einer besonders bevorzugten Variante weist die Pressvorrichtung zumindest ein verschwenkbares Presselement auf. Vorzugsweise ist durch Verschwenken des zumindest einen Presselements ein Pressvolumen, in das ein Wischtuch einbringbar ist, verkleinerbar. Vorzugsweise ist das Presselement konkav ausgebildet, wobei die konkaveSeite dem Pressvolumen zugewandt ist. In einer besonderen Variante sind zwei Presselemente vorgesehen, die das Pressvolumen zumindest teilweise umschließen. Die Presselemente können Durchbrüche und/oder Zinken aufweisen, die beim Verschwenken ineinander greifen.

Besonders bevorzugt ist eine Ausführungsform, bei der der Griff an und/oder in dem verschwenkbaren Presselement angeordnet ist. Diese Ausführungsform ist besonders elegant, da im wesentlichen keine zusätzlichen Bauteile nötig sind, die zusätzlichen Bauraum in Anspruch nehmen würden. Hierdurch ist das erfindungsgemäße Wischtuchreinigungssystem kompakt herstellbar und leicht zu verstauen.

Aus analogen Gründen kann das Verschlusselement an dem verschwenkbaren Presselement angebracht sein oder sogar mit diesem einstückig hergestellt sein. In einer Variante ist der Griff an und/oder in dem Verschlusselement angeordnet.

Vorzugsweise ist eine Federvorrichtung vorgesehen, die das Presselement in die Stellung drückt, in der der Griff in der Senkrechten oberhalb des gemeinsamen Schwerpunkts von Wischtuchreinigungssystem und Flüssigkeit liegt.

In einer bevorzugten Ausgestaltungsform ist das verschenkbare Presselement in zumindest einer Stellung - beispielsweise der Transportsstellung - arretierbar.

In einer besonders bevorzugten Variante ist ein Wischtuchträger, an dem ein auszupressendes Wischtuch befestigt ist, derart mechanisch mit der Pressvorrichtung verkoppelbar, dass die Kraft zum Verschwenken des Presselements über den Wischtuchträger übertragbar ist. Vorzugsweise wirkt der mit der Pressvorrichtung verkoppelbare Wischtuchträger als Hebel. Diese Variante hat den Vorteil, dass zum Ausführen des Auspressvorganges kein separater Bedienhebel bedient werden muss. Daher muss der Benutzer weder zur Handbedienung eine Hand frei machen oder zur Fußbedienung umständlich auf einen Bein balancieren.

In einer bedienerfreundlichen Ausführungsform ist ein, vorzugsweise trichterförmiger, Einführschacht zum Einbringen eines Wischtuchs in das Pressvolumen vorgesehen.

Insbesondere zum Erleichtern des Ausgießens kann der Behälter einen oder mehrere weitere Griffe aufweisen.

In einer besonderen Variante ist die Pressvorrichtung auch als Handpresse einsetzbar. Vorzugsweise ist in dieser Variante zumindest ein Handgriff vorgesehen.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: ein erfindungsgemäßes Wischtuchreinigungssystem in perspektivischer Ansicht, und
- Fig. 2: ein erfindungsgemäßes Wischtuchreinigungssystem in einer Schnittdarstellung.

Fig. 1 zeigt ein erfindungsgemäßes Wischtuchreinigungssystem in einer Arbeitskonfiguration. Das Wischtuchreinigungssystem besteht aus einer Pressvorrichtung 1 und einem Behälter 3. Die Pressvorrichtung 1 weist ein erstes Presselement 5 und ein zweites Presselement 7 auf. Die Presselemente 5, 7 definieren ein in dieser Figur nicht gezeigtes Pressvolumen, das durch Verschwenken (durch gekrümmten Pfeil angedeutet) des zweiten Presselementes 7 relativ zum ersten Presselement 5 verkleinerbar ist. An dem zweiten Presselement 7 ist ein trichterförmiger Einführschacht 9 zum Einbringen eines Wischtuchs in das Pressvolumen 7 angeordnet.

Die Presselemente 5, 7 sind zum Pressvolumen hin konkav ausgebildet und weisen Durchbrüche 11 bzw. Zinken 13 auf, die beim Verschwenken des zweiten Presselementes 7 relativ zum ersten Presselement 5 ineinander greifen. Das zweite Presselement 7 ist um eine Achse 15 drehbar bzw. schwenkbar gelagert. Das Lager 17 besteht in dieser Ausführung aus einem einfachen Drahtstift, der durch Bohrungen im ersten und zweiten Presselement 5, 7 gesteckt ist

Die Pressvorrichtung 1 ist auf einen Behälter 3, in den eine Flüssigkeit (z.B. Wasser mit einem Reinigungszusatz) gefüllt werden kann, aufgesetzt und kann mit Hilfe der Rastvorrichtung 19 mit diesem lösbar verbunden werden. Der Behälter weist im Inneren eine Markierung für den Solffüllstand auf, der bei dem gezeigten Wischtuchreinigungssystem acht Liter beträgt

Die Pressvorrichtung 1 weist einen Griff 23 ausgestalteten Durchbruch 25 auf, der so positioniert ist, dass er bei zum Sollfüllstand gefüllten Behälter 3 in der Senkrechten oberhalb des gemeinsamen Schwerpunkts von Wischtuchreinigungssystem und Flüssigkeit liegt. Das Wischtuchreinigungssystem ist daher so austariert, dass es auch gefüllt transportiert werden kann, ohne dass Flüssigkeit verschüttet wird. Darüber hinaus ist durch die besondere Positionierung des Griffs 23 ein leichtes Ausgießen des Behälters 3 ermöglicht.

Fig. 2 zeigt das bezüglich Fig. 1 beschriebene Wischtuchreinigungssystem in einer Schnittdarstellung. Die Presselemente 5, 7 definieren ein Pressvolumen 27, das durch Verschwenken des zweiten Presselementes 7 relativ zum ersten Presselement 5 verkleinerbar ist. An dem zweiten Presselement 7 ist ein richterförmiger Einführschacht 9 zum Einbringen eines Wischtuchs in das Pressvolumen 27 angeordnet.

Es ist zu erkennen, dass der Griff 23 und der gemeinsame Schwerpunkt 33 von Wischtuchreinigungssystem und Flüssigkeit 35 (bei Sollfüllstand; gerechnet für Wasser) in einer gemeinsamen Senkrechten 37 zur Flüssigkeitsoberfläche 39 liegen.

Zum Erleichtern des Ausgießens weist der Behälter 3 eine Ausnehmung 29, die als weiterer Griff 31 dient, auf.

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

### Bezugszeichenliste:

- 1: Pressvorrichtung
- 3: Behälter
- 5: Presselement
- 7: Presselement
- 9: Einführschacht
- 11: Durchbrüche
- 13: Zinken
- 15: Achse
- 17: Lager
- 19: Rastvorrichtung
- 23: Griff
- 25: Durchbruch
- 27: Pressvolumen
- 29: Ausnehmung
- 31: weiterer Griff
- 33: gemeinsamer Schwerpunkt
- 35: Flüssigkeit
- 37: Senkrechte zur Flüssigkeitsoberfläche 39
- 39: Flüssigkeitsoberfläche

## Patentansprüche

1. Wischtuchreinigungssystem bestehend aus einem Behälter für eine Flüssigkeit (35), wobei der Behälter einen Sollfüllstand definiert, und einer mit dem Behälter (3) verbindbaren Pressvorrichtung (1), die einen Griff (23) aufweist, der so positioniert ist, dass er bei zum Sollfüllstand gefüllten Behälter (3) in der Senkrechten oberhalb des gemeinsamen Schwerpunkts (33) von Wischtuchreinigungssystem und Flüssigkeit (35) liegt, **dadurch gekennzeichnet, dass**
die Pressvorrichtung (1) ein Verschlusselement aufweist, mit dem die Öffnung des Behälters (3) zumindest teilweise verschließbar ist.

2. Wischtuchreinigungssystem nach Anspruch 1, **dadurch gekennzeichnet, dass** die Pressvorrichtung (1) die Öffnung des Behälters (3) teilweise bedeckt.

3. Wischtuchreinigungssystem nach einem der Ansprüche 1 oder 2, **dadurch gekennzeichnet, dass** die Pressvorrichtung (1) zumindest ein verschwenkbares Presselement (5, 7) aufweist.

4. Wischtuchreinigungssystem nach Anspruch 3, **dadurch gekennzeichnet, dass** das Verschlusselement an dem verschwenkbaren Presselement (5, 7) angebracht ist.

5. Wischtuchreinigungssystem nach einem der Ansprüche 3 bis 4, **dadurch gekennzeichnet, dass** der Griff (23) an und/oder in dem verschwenkbaren Presselement (5, 7) angeordnet ist.

6. Wischtuchreinigungssystem nach Anspruch 5, **dadurch gekennzeichnet, dass** eine Federvorrichtung das Presselement (5, 7) in die Stellung drückt, in der der Griff in der Senkrechten oberhalb des gemeinsamen Schwerpunkts (33) von Wischtuchreinigungssystem und Flüssigkeit (35) liegt.

7. Wischtuchreinigungssystem nach einem der Ansprüche 3 bis 6, **dadurch gekennzeichnet, dass** das verschwenkbare Presselement (5, 7) in zumindest einer Stellung arretierbar ist.

8. Wischtuchreinigungssystem nach einem der Ansprüche 1 bis 7, **dadurch gekennzeichnet, dass** der Griff (23) an und/oder in dem Verschlusselement angeordnet ist.

9. Wischtuchreinigungssystem nach einem der Ansprüche 1 bis 8, **dadurch gekennzeichnet, dass** ein Wischtuchträger, an dem ein auszupressendes Wischtuch befestigt ist, derart mechanisch mit der Pressvorrichtung (1) verkoppelbar ist, dass die Kraft zum Verschwenken des Presselements (5, 7) über den Wischtuchträger übertragbar ist.

10. Wischtuchreinigungssystem nach Anspruch 9, **dadurch gekennzeichnet, dass** der mit der Pressvorrichtung (1) verkoppelbare Wischtuchträger als Hebel wirkt.

## Claims

1. Cloth cleaning system consisting of a container for a liquid (35), the container defining a reference filling level and a pressing device (1) which may be connected to the container (3), said pressing device comprising a handle (23) which is positioned so that when the container (3) is filled to the reference filling level it is located in a vertical line above the common centre of gravity (33) of the cloth cleaning system and liquid (35), **characterised in that**
the pressing device (1) comprises a closure element, by means of which the opening of the container (3) may be at least partially closed.

2. Cloth cleaning system according to Claim 1, **characterised in that** the pressing device (1) partially covers the opening of the container (3).

3. Cloth cleaning system according to one of Claims 1 or 2, **characterised in that** the pressing device (1) comprises at least one pivotable pressing element (5, 7).

4. Cloth cleaning system according to Claim 3, **characterised in that** the closure element is attached to the pivotable pressing element (5, 7).

5. Cloth cleaning system according to one of Claims 3 to 4, **characterised in that** the handle (23) is arranged on and/or in the pivotable pressing element (5, 7).

6. Cloth cleaning system according to Claim 5, **characterised in that** a spring device presses the pressing element (5, 7) into the position in which the handle is located in a vertical line above the common centre of gravity (33) of the cloth cleaning system and liquid (35).

7. Cloth cleaning system according to one of Claims 3 to 6, **characterised in that** the pivotable pressing element (5, 7) may be locked in at least one position.

8. Cloth cleaning system according to one of Claims 1 to 7, **characterised in that** the handle (23) is arranged on and/or in the closure element.

9. Cloth cleaning system according to one of Claims 1 to 8, **characterised in that** a cloth carrier on which a cloth to be squeezed out is fastened, may be mechanically coupled to the pressing device (1) so that the force for pivoting the pressing element (5, 7) may be transmitted via the cloth carrier.

10. Cloth cleaning system according to Claim 9, **characterised in that** the cloth carrier which may be coupled to the pressing device (1) acts as a lever.

## Revendications

1. Système de nettoyage par serpillière composé d'un récipient pour un liquide (35), le récipient définissant un niveau de remplissage de consigne et d'un dispositif de pressage (1) pouvant être relié au récipient (3), qui comporte un manche (23) qui est disposé de sorte que lorsque le récipient (3) est rempli jusqu'au niveau de remplissage de consigne, il se situe dans la verticale au-dessus du centre de gravité (33) commun du système de nettoyage par serpillière (35), **caractérisé en ce que**
le dispositif de pressage (1) comporte un élément de fermeture avec lequel l'ouverture du récipient (3) peut se fermer au moins en partie.

2. Système de nettoyage par serpillière selon la revendication 1, **caractérisé en ce que** le dispositif de pressage (1) recouvre en partie l'ouverture du récipient (3).

3. Système de nettoyage par serpillière selon l'une quelconque des revendications 1 ou 2, **caractérisé en ce que** le dispositif de pressage (1) comporte au moins un élément de pressage (5, 7) pivotant.

4. Système de nettoyage par serpillière selon la revendication 3, **caractérisé en ce que** l'élément de fermeture est monté sur l'élément de pressage (5, 7) pivotant.

5. Système de nettoyage par serpillière selon l'une quelconque des revendications 3 et 4, **caractérisé en ce que** le manche (23) est disposé sur et/ou dans l'élément de pressage (5, 7) pivotant.

6. Système de nettoyage par serpillière selon la revendication 5, **caractérisé en ce qu'**un dispositif à ressort pousse l'élément de pressage (5, 7) dans la position dans laquelle le manche se situe au-dessus du centre de gravité (33) commun du système de nettoyage par serpillière et du liquide (35).

7. Système de nettoyage par serpillière selon l'une quelconque des revendications 3 à 6, **caractérisé en ce que** l'élément de pressage (5, 7) pivotant peut se bloquer dans au moins une position.

8. Système de nettoyage par serpillière selon l'une quelconque des revendications 1 et 7, **caractérisé en ce que** le manche (23) est disposé sur et/ou dans l'élément de pressage pivotant.

9. Système de nettoyage par serpillière selon l'une quelconque des revendications 1 à 8, **caractérisé en ce qu'**un support de serpillière sur lequel est fixé une serpillière à presser peut s'accoupler avec le dispositif de pressage (1), de sorte que la force pour faire pivoter l'élément de pressage (5, 7) soit transmissible par l'intermédiaire du support de serpillière.

10. Système de nettoyage par serpillière selon la revendication 9, **caractérisé en ce que** le support de serpillière pouvant être accouplé avec le dispositif de pressage (1) fait effet de levier.
